# EUROPÄISCHE PATENTSCHRIFT

(11) **EP 0 426 650 B1**
(45) Veröffentlichungstag und Bekanntmachung des Hinweises auf die Patenterteilung: **03.08.1994**
(21) Anmeldenummer: 90890289.3
(22) Anmeldetag: 29.10.1990
(51) Int. Cl.: A43B 5/04

(54) **Einrichtung zur Betätigung von Verstell-, Befestigungs- od. dgl. Elementen bei Skischuhen und Skibindungen**
Device for the actuation of adjusting, securing or similar elements on ski shoes and ski bindings
Dispositif pour manoeuvrer des éléments de réglages, de fixation ou similaires sur des chaussures de ski et des fixations de ski

(30) Priorität: 02.11.1989 AT 2525/89
(43) Veröffentlichungstag der Anmeldung: 08.05.1991
(73) Patentinhaber: DYNAFIT SKISCHUH GESELLSCHAFT m.b.H., A-8010 Graz (AT)
(72) Erfinder: Hilgarth, Kurt, Dipl.-Ing., A-8010 Graz (AT)
(74) Vertreter: Köhler-Pavlik, Johann, Dipl.-Ing.

(56) Entgegenhaltungen:
- FR-A- 2 635 015
- US-A- 4 504 993

## Beschreibung

Die Erfindung betrifft eine Einrichtung zur Betätigung von Verstell-, Befestigungs- od. dgl. Elementen bei Skischuhen und Skibindungen.

Zum Anziehen oder Lockern von Verstell- oder Befestigungselementen bei Skischuhen oder Skibindungen werden Schraubenzieher, Münzen oder plättchenförmige Werkzeuge verwendet, welche in Schlitze von Schraubenköpfen, Verstellementen od. dgl. einsetzbar sind. Häufig werden derartige kleine Werkzeuge mitgeliefert, welche in einem hierzu bestimmten Täschchen des Skischuhes aufbewahrt werden können oder der Skifahrer bei sich tragen muß. Alle Einrichtungen dieser Art haben den Nachteil, daß sie in Verlust geraten können, beim Benützen in den Schnee fallen oder einfach vergessen werden mitgenommen zu werden.

Die Erfindung stellt sich zur Aufgabe, hierzu Abhilfe zu schaffen und schlägt eine Einrichtung zur Betätigung von Verstell-, Befestigungs- od. dgl. Elementen bei Skischuhen und Skibindungen vor, bei welcher erfindungsgemäß an einem zum Schließen oder Zusammenhalten des oberen Endes des Skischuhoberteiles bzw. der Manschette dienenden Band, Gurt od. dgl. ein zur Betätigung der Elemente dienendes Werkzeug, z.B. ein als Schraubenzieher am Schuh oder auf der Bindung einsteckbares Plättchen, ein Imbusschlüssel, eine Imbusschraube od. dgl. befestigt ist.

Vorzugsweise ist das Werkzeug, z.B. Plättchen, am freien Ende des Bandes, Gurtes od. dgl. mit Kunststoff befestigt, z.B. angeschweißt. Dies hat bei Verwendung von Klettenverschlußbändern den Vorteil, daß häufig vorkommendes Ausfransen des Bandendes verhindert wird.

In der Zeichnung ist ein Ausführungsbeispiel des Erfindungsgegenstandes dargestellt.

Es zeigen
Fig. 1 einen Skischuh mit der erfindungsgemäßen Einrichtung in Seitenansicht und
Fig. 2 ein Endstück eines Bandes mit aufgeschweißtem Plättchen.

In Fig. 1 bezeichnet 1 eine Schale eines Skischuhes, welcher aus einem inneren und einem äußeren Schuh besteht, welch letzterer die Schale und eine auf dieser angelenkte Manschette 2 aufweist, welche vorne offen und durch ein Band 3 mit einem Klettenverschluß verschließbar ist. Am freien Ende des Bandes 3 ist ein Plättchen 5 vorgesehen, welches so geformt ist, daß es als Schraubenzieher verwendet werden kann. Im vorliegenden Fall ist das Plättchen 5 mittels einer Kunststoffmanschette 6 am Band 3 befestigt, welche z.B. durch Spritzen, Umgießen etc. angebracht werden kann. Das Band 3 ist am äußeren Schuh gehalten und im offenen Zustand so lang, daß das Plättchen 5 als Schraubenzieher überall am Schuh oder an der Bindung einsetzbar ist, um Schrauben zu verstellen.

Selbstverständlich können im Rahmen der Erfdindung verschiedene konstruktive Abänderungen vorgenommen werden. So kann beispielsweise anstelle eines Plättchens ein anderes Werkzeug zur Betätigung von Verstell-, Befestingungs- od. dgl. Elementen verwendet werden, wie z.B. ein Imbussschlüssel, eine Imbusschraube, ein Kreuzschlüssel oder ein ähnliches Werkzeug.

## Patentansprüche

1. Einrichtung zur Betätigung von Elementen bei aus mindestens einem inneren und einem äußeren Schuh bestehenden Skischuhen, und bei Skibindungen, mit einem am Skischuh vorgesehenen Werkzeug, welches mit einem der Schuhe verbunden ist, dadurch gekennzeichnet, daß das Werkzeug an einem zum Zusammenhalten des oberen Endes eines der Schuhe dienenden Band befestigt ist, welches so lang ist, daß das Werkzeug an jeder erforderlichen Stelle bei eingespanntem Schuh einsetzbar ist.

2. Einrichtung nach Anspruch 1, dadurch gekennzeichnet, daß das Werkzeug als Plättchen zur Betätigung als Schraubenzieher am freien Ende des Bandes befestigt ist.

3. Einrichtung nach Anspruch 1, dadurch gekennzeichnet, daß das Werkzeug als Imbusschlüssel ausgebildet ist.

4. Einrichtung nach Anspruch 1, dadurch gekennzeichnet, daß das Werkzeug als Imbusschraube ausgebildet ist.

5. Einrichtung nach Anspruch 1, dadurch gekennzeichnet, daß das Werkzeug am freien Ende des Bandes durch Kunststoff angeschweißt ist.

6. Einrichtung nach Anspruch 1, dadurch gekennzeichnet, daß das Werkzeug an einem Band befestigt ist, welches von einer Manschette eines aus Manschette und Schale bestehenden äußeren Schuhes gehalten ist.

7. Einrichtung nach Anspruch 1, dadurch gekennzeichnet, daß das Band an seinem das Werkzeug tragenden Ende durch einen Klettenverschluß am Skischuh festgehalten ist.

## Claims

1. A device for the actuation of elements in the case of ski boots composed of at least an inner boot and an outer boot, and in the case of ski bindings, having a tool which is provided on the ski boot and which is connected to one of the boots, characterised in that the tool is secured to a strap serving to hold together the upper end of one of the boots and being of such a length that the tool can be used at any required point when the boot is fixed.

2. A device in accordance with Claim 1, characterised in that the tool is secured to the free end of the strap as a lamina for operation as a screw driver.

3. A device in accordance with Claim 1, characterised in that the tool is in the form of a key for socket head cap screws.

4. A device in accordance with Claim 1, characterised in that the tool is in the form of a socket head cap screw.

5. A device in accordance with Claim 1, characterised in that the tool is welded to the free end of the strap by means of a plastics material.

6. A device in accordance with Claim 1, characterised in that the tool is secured to a strap which is held by a sleeve of an outer boot composed of sleeve and shell.

7. A device in accordance with Claim 1, characterised in that the strap is - at its end bearing the tool - held fast on the ski boot by means of a hook and loop fastening.

## Revendications

1. Dispositif pour l'actionnement d'éléments pour une chaussure de ski se composant au moins d'une chaussure intérieure et extérieure, et pour des fixations de ski, avec un outil prévu sur la chaussure de ski, lequel est relié à l'une des chaussures, caractérisé en ce que l'outil est fixé à une bande servant au maintien de l'extrémité supérieure d'une des chaussures, bande qui est suffisamment longue pour que l'outil soit utilisable à chaque endroit nécessaire quand la chaussure est serrée.

2. Dispositif selon la revendication 1, caractérisé en ce que l'outil faisant office de petite lame servant de tournevis est fixé à l'extrémité libre de la bande.

3. Dispositif selon la revendication 1, caractérisé en ce que l'outil est conçu comme une clé en entonnoir.

4. Dispositif selon la revendication 1, caractérisé en ce que l'outil est conçu comme une vis en entonnoir.

5. Dispositif selon la revendication 1, caractérisé en ce que l'outil est soudé par matière plastique à l'extrémité libre de la bande.

6. Dispositif selon la revendication 1, caractérisé en ce que l'outil est fixé à une bande qui est maintenue par une garniture d'une chaussure externe se composant d'une coque et d'une manchette.

7. Dispositif selon la revendication 1, caractérisé en ce que la bande est maintenue, par son extrémité portant l'outil, par une fermeture velcro à la chaussure de ski.
